# EUROPÄISCHE PATENTSCHRIFT

(11) **EP 2 165 614 B1**
(45) Veröffentlichungstag und Bekanntmachung des Hinweises auf die Patenterteilung: **08.06.2016**
(21) Anmeldenummer: 09167089.3
(22) Anmeldetag: 03.08.2009
(51) Int. Cl.: A41G 5/00

(54) **Verfahren zur Haarverlängerung und/oder Haarverdichtung**
Method for extending and/or thickening hair
Procédé d'allongement et/ou d'épaississement des cheveux

(30) Priorität: 22.09.2008 DE 102008048392
(43) Veröffentlichungstag der Anmeldung: 24.03.2010
(73) Patentinhaber: Henkel AG & Co. KGaA, 40589 Düsseldorf (DE)
(72) Erfinder: Schulze Zur Wiesche, Erik, 20144, Hamburg (DE); Scheunemann, Volker, 21339, Lüneburg (DE); Westphal, Petra, 21629, Neu Wulmstorf (DE); Kasper, Dirk, 40597, Düsseldorf (DE)

(56) Entgegenhaltungen:
- US-A1- 2006 169 296
- US-B1- 6 446 636

## Beschreibung

Die vorliegende Erfindung betrifft ein Verfahren zur Haarverlängerung und/oder Haarverdichtung.

Die Veränderung von Form oder Farbe des Kopfhaares zur Veränderung des Erscheinungsbildes ist allgemein bekannt und weit verbreitet. Kurzzeitiges Styling durch Haargele oder Haarsprays und länger anhaltende Stylings wie Dauerwellen sowie die Färbung oder Blondierung sind gesicherter Stand technischen Wissens und können zum großen Teil auch in Heimanwendung durchgeführt werden.

Ein weiteres Feld der Veränderung des Erscheinungsbildes hat sich in den letzten Jahren herausgebildet: Die Haarverlängerung. Hierbei handelt es sich um verschiedene Methoden, das Eigenhaar am Kopf durch fremde Echt- oder Kunsthaarsträhnen länger erscheinen zu lassen.

Das fremde Haar wird dabei strähnenweise mit den eigenen Haaren fest verbunden. Dies kann durch Wärme, Ultraschall oder mechanisch erfolgen. Eine weitere Möglichkeit ist die Einarbeitung von Tressen, bei der reihenweise gearbeitet wird. Die Befestigung findet vor allem am Hinterkopf statt, damit genügend Eigenhaar vom Oberkopf über die Verbindungsstellen fällt.

Hierbei existieren verschiedene Methoden:
- Bei der Bellargo-Methode werden Strähnen aus europäischem unbehandeltem Schnitthaar mit Hilfe von winzigen Hülsen durch Wärmeeinwirkung am Eigenhaar befestigt.
- Bei der Klebe- oder Bonding-Methode werden vorbehandelte Strähnen aus europäischem oder indischem Naturhaar an das Eigenhaar angeklebt. (unter Wärmeeinwirkung)
- Bei der Air-Pressure-Methode werden bis zu zehn Strähnen aus Echthaar gleichzeitig befestigt.
- Bei der Metallhülsen-Methode wird das Fremdhaar - meist indisches Naturhaar - mit einer speziellen Zange zusammengedrückt.
- Bei der Kunsthaar-Methode werden Kunstfasern mittels eines Thermoklebers in der Nähe der Kopfhaut befestigt Kunsthaare werden auch mit Metallspangen eingeklemmt.

Beim Anmodulieren mit Wärme wird Thermoklebstoff, Wachs, Keratin oder eine Silikonbasis bei ca. 90 - 130 °C benutzt, bei Ultraschall werden die Keratinplättchen (so genannte Bondings) auf molekularer Ebene kurzzeitig erwärmt, mechanische Methoden mit Plastik- oder Metallhülsen arbeiten ohne Wärme.

Eine Haarverlängerung hält bis zu 6 Monate, die Kosten variieren stark je nach Qualität der eingesetzten Haare und der angewendeten Einarbeitungsmethode.

Es sind andere Verfahren zur Herstellung einer Verbindung zwischen den Haarsträhnen und dem Eigenhaar bekannt, die externe Elemente, wie Spangen, Kämme, Klemmen usw. verwenden: Diese Elemente können dazu verwendet werden, Haarsträhnen mit größeren Abmessungen an das Haar des Anwenders zu befestigen, sie haben aber den großen Nachteil, dass ihre Verbindung deutlich sichtbar und durch den Anwender fühlbar ist, der dies als störend empfinden kann.

Beispiele für Haarverlängerungsverfahren sind aus den Druckschriften JP 03152205 (Aderans Co. Ltd.) und in der ZA 93/5214 A oder in der DE 196 26 107 C1 beschrieben. Verfahren, bei denen ein Klebstoff auf die entstehende Verbindung aufgebracht wird, sind beispielsweise in der US 4,934,387 (Megna) beschrieben. Ein Verfahren zur Befestigung einer selbsthaftenden Haarsträhne ist in der US-A-6,135,122 offenbart. Die DE 202 03 301 U1 offenbart schließlich eine Vorrichtung und ein Verfahren, bei dem mehrere Haarsträhnen mit Klebestellen an einer gemeinsamen Trägerfolie vorliegen und so gleichzeitig appliziert werden können.

Die US 6,446,636 (Vitallo) offenbart Haarverlängerungsverfahren, in denen mindestens eine Haarsträhne, die mit einem Befestigungselement versehen ist, zum Einsatz kommt. Haarverlängerungen sind auch in der US2006/196296 A1 (Gill) offenbart.

Die US 6,446,636 B1 offenbart ein Verfahren zum Befestigen zusätzlicher Haarsträhnen am Naturhaar, wobei eine Klebstoffzusammensetzung aus nicht-thermoplastischem Resin (z.B. Polyvinylakohol), Farbstoff und Parfum in das Haar gebracht wird, um eine Haarsträhne anzukleben. Die US2006/169296 A1 beschreibt ein Haarextensions-Verfahren unter Einsatz von doppelseitigem Klebeband.

Der vorliegenden Erfindung lag die Aufgabe zugrunde, das Gebiet der anklebbaren Haarsträhnen weiterzuentwickeln und insbesondere die Applikationszeiten zu verkürzen und das spätere Entfernen der Strähnen zu vereinfachen.

Es wurde nun gefunden, daß sich bestimmte Vorgehensweisen besonders zur Lösung dieser Aufgabe eignen und die Applikationsmöglichkeiten deutlich erweitern, so daß nicht mehr zwingend mit Wärme gearbeitet werden muß.

Gegenstand der vorliegenden Erfindung ist in einer ersten Ausführungsform ein Verfahren zur Haarverlängerung und/oder Haarverdichtung, umfassend die folgenden Schritte:
- Bereitstellung mindestens einer Haarsträhne, die mit einem Befestigungselement versehen ist, das - bezogen auf das Gewicht des Befestigungselementes - mindestens 10 Gew.-% synthetische(s) Polymere(e) enthält;
- Aufquellen des Befestigungselementes durch Aufbringen mindestens eines Lösungsmittels auf das Befestigungselement,
- Anbringen an (jeweils) einer Haarsträhne des Eigenhaares und
- Verdampfenlassen des Lösungsmittels.

Im ersten Schritt des erfindungsgemäßen Verfahrens wird eine mindestens Haarsträhne bereitgestellt, die mit einem Befestigungselement versehen ist. Eine solche Haarsträhne besteht aus einem Haarteil, an dem ein Befestigungselement angebracht ist. Das Haarteil besteht aus einer Mehrzahl von natürlichen und/oder künstlichen Fasern ("Haarsträhne"). Natürliche ("echte") Haare stammen oft aus Indien oder China, da hier Frisuren oft traditionell lang sind. In Indien werden die Zöpfe teilweise aus religiösen Motiven abgeschnitten. Heute stammen die meisten Menschenhaare aus Indien. Auch Tierhaare können erfindungsgemäß eingesetzt werden, bewährt hat sich hierbei beispielsweise Büffelbauchhaar. Die Haare werden gewaschen, nach Länge sortiert, gekraust und gefärbt. Teilweise wird auch die äußere Schuppenschicht entfernt, um ein Filzen zu verhindern.

Erfindungsgemäß einsetzbare Haarsträhnen können auch aus Kunsthaar hergestellt werden. Ein weit verbreitetes Material sind Kunstfasern aus Poly-(acrylnitril-co-vinylchlorid) von der Firma Kanekalon. Auch Strähnen, in denen sowohl natürliche Haare als auch Kunstfasern nebeneinander vorliegen, sind erfindungsgemäß geeignet.

Am Haarteil befindet sich ein Befestigungselement, das vorzugsweise an einem Ende der Haarsträhne angebracht wird. Ein Anbringen des Befestigungselementes an anderen Stellen, beispielsweise in der Mitte einer Haarsträhne ist ebenfalls möglich - hierdurch wird aber ja nach Länge der Haarsträhne ein unnatürlicher Strähnenverlauf erzeugt. Vorzugsweise liegt das Befestigungselement daher an einem Ende (nachfolgend als "oberes Ende" bezeichnet) der Haarstsrähne vor.

Das Befestigungselement ist vorzugsweise klein und dünn dimensioniert, damit die spätere Befestigungsstelle am Kopf nicht auffällt. Bevorzugte Befestigungselemente weisen räumliche Ausdehnungen im Millimeter-Bereich auf, beispielsweise Höhen von 1 bis 4 mm und Längen bzw. Breiten von 5 bis 80 mm, vorzugsweise von 10 bis 70 mm, besonders bevorzugt von 20 bis 60 mm und insbesondere 30 bis 50 mm.

Um im erfindungsgemäßen Verfahren einsetzbar zu sein, muß das Befestigungselement in der Lage sein, durch Lösungsmittel gequollen werden zu können. Dies wird dadurch gewährleistet, daß das Befestigungselement - bezogen auf das Gewicht des Befestigungselementes - mindestens 10 Gew.-% synthetische(s) Polymere(e) enthält.

Erfindungsgemäß bevorzugte Verfahren sind dadurch gekennzeichnet, daß das Befestigungselement - bezogen auf das Gewicht des Befestigungselementes - mindestens 25 Gew.-%, weiter bevorzugt mindestens 50 Gew.-%, noch
weiter bevorzugt mindestens 75 Gew.-% und insbesondere mindestens 90 Gew.-% synthetische(s) Polymere(e) enthält.

Unter dem begriff "synthetische Polymere" werden im Rahmen der vorliegenden Anmeldung Kunststoffe verstanden, die nach allen für die Synthese von Polymeren üblichen Polyreaktionen-Polyadditionen, Polykondensationen und Polymerisationen- und Polymer-analogen Reaktionen herstellbar sind.

In besonders bevorzugten Ausführungsformen der vorliegenden Erfindung umfaßt das Befestigungselement erfindungsgemäß mindestens ein Polyurehan (PU-)-Polymer.

Polyurethan ist die Sammelbezeichnung für Polymere, in deren Makromolekülen die Wiederholungseinheiten durch Urethan-Gruppierungen -NH-CO-O- verknüpft sind. Polyurethane werden im Allgemeinen erhalten durch Polyaddition aus zwei- oder höherwertigen Alkoholen und Isocyanaten gemäß

R¹ und R² können dabei für niedermolekulare oder selbst schon polymere aliphatische oder aromatische Gruppen stehen. Technisch wichtige Polyurethane werden hergestellt aus Polyester- und/oder Polyetherdiolen und z.B. 2,4- bzw. 2,6-Toluoldiisocyanat (TDI, R² = C₆H₃-CH₃), 4,4'-Methylenbis(phenylisocyanat) (MDI, R² = C₆H₄-CH₂-C₆H₄), 4,4'-Methylendicyclohexylisocyanat (HMDI, R² = C₆H₁₀-CH₂-C₆H₁₀) od. Hexamethylendiisocyanat [HDI, R² = (CH₂)₆].

Erfindungsgemäß besonders bevorzugte Verfahren sind dadurch gekennzeichnet, daß das Befestigungselement - bezogen auf das Gewicht des Befestigungselementes - mindestens 10 Gew.-%, vorzugsweise mindestens 25 Gew.-%, weiter bevorzugt mindestens 50 Gew.-%, noch weiter bevorzugt mindestens 75 Gew.-% und insbesondere mindestens 90 Gew.-% Polyurethan-Polymere) enthält.

Das Anbringen der zuvor bereitgestellten Haarsträhne an das Eigenhaar erfolgt im erfindungsgemäßen Verfahren dadurch, daß man das Befestigungselement mit einem Lösungsmittel behandelt. Hierdurch quillt das Befestigungselement auf und wird so adhäsiv, daß es an einer Haarsträhne des Eigenhaares befestigt werden kann. Das Lösungsmittel verdampft anschließend, und die Befestigungsstelle verliert ihre Klebrigkeit. Auf diese Weise ist der aus dem Stand der Technik bekannte notwendige Einsatz von hohen Temperaturen nicht notwendig. Das erfindungsgemäße Verdampfenlassen des Lösungsmittels kann durch Wärme unterstützt werden (z.B. durch eine Trockenhaube oder den Einsatz eines Warmlufthaartrockners), dies ist aber erfindungsgemäß nicht erforderlich.

Bevorzugt für den Einsatz im erfindungsgemäßen Verfahren sind Lösungsmittel, die das Befestigungselement schnell und zuverlässig aufquellen und nach der Applikation der Strähne zügig verdampfen. Physiologisch weitgehende Unbedenklichkeit ist ein weiteres Kriterium bei der Auswahl geeigneter Lösungsmittel. Besonders bevorzugte erfindungsgemäße Verfahren sind dadurch gekennzeichnet, daß das Lösungsmittel ausgewählt wird aus aus Aceton (DMK), Isopropanol, Hexan, Methylethylketon (MEK) und Ethylacetat.

In der einfachsten Variante des erfindungsgemäßen Verfahrens werden einzelne Haarsträhnen mit jeweils einem Befestigungselement bereitgestellt und jede Haarsträhne für sich durch Aufquellen des Befestigungselementes durch Aufbringen mindestens eines Lösungsmittels auf das Befestigungselement und Anbringen an (jeweils) einer Haarsträhne des Eigenhaares und Verdampfenlassen des Lösungsmittels am Eigenhaar befestigt.

Es ist mit dem erfindungsgemäßen Verfahren aber auch möglich, eine Mehrzahl von Strähnen gleichzeitig zu applizieren. Dies läßt sich bequem realisieren, indem mehrere Strähnen mit ihren Befestigungselementen auf ein Trägermaterial (z.B. einem Filmstreifen) aufgebracht werden und die Applikation von Lösungsmittel dann auf mehrere Befestigungselemente erfolgt, die auf dem Träger lokalisiert sind. Auf diese Weise werden in einem Applikationsschritt am Eigenhaar an verschiedenen Stellen Haarsträhnen angebracht.

Eine solche erfindungsgemäß einsetzbare Vorrichtung von Haarsträhnen besteht aus einer Anzahl von Haarsträhnen, die vorzugsweise fluchtend und im Wesentlichen parallel angeordnet sind, und die aus einer Anzahl von im Wesentlichen vorbestimmten Haaren bestehen, die natürlich oder künstlich sein können und geeignet ausgewählte Farben aufweisen, und zwar einfarbig oder mit Strähnchen. Die Haarsträhnen werden vorzugsweise im Wesentlichen in gleichen Abständen angeordnet. Sie erstrecken sich von ihren jeweiligen Enden mit den Befestigungselementen, die dazu ausgestaltet sind, mit dem Kopfhaar verbunden zu werden, bis hin zu ihren freien Enden.

Eine solche Vorrichtung umfaßt ebenfalls ein Trägerband, auf der die Befestigungselemente angeordnet sind.

Der Werkstoff, der das Trägerband bildet, ist vorzugsweise dünn und filmartig. Er kann nach der Verdampfung des Lösungsmittels aus dem Eigenhaar entfernt werden, was jedoch unangenehmes "Ziepen" zur Folge haben kann. Bevorzugt sind Trägerbänder, die so dünn und unauffällig sind, daß sie im Haar verbleiben können, ohne das Tragegefühl zu stören oder optisch aufzufallen.

In einer bevorzugten Ausführungsform dieser Verfahrensvariante besteht das Trägerband aus saugfähigem Material. Hierdurch wird die Applikation des Lösungsmittels erleichtert und das Aufquellen der Befestigungselemente begünstigt.

Bevorzugte erfindungsgemäße Verfahren sind dadurch gekennzeichnet, daß die mit einem Befestigungselement versehene(n) Haarsträhne(n) zusätzlich ein Trägerband aufweist/aufweisen, das aus saugfähigem Material besteht.

Das Trägerband kann bei dieser Verfahrensvariante eine definierte Länge aufweisen und nur eine einzelne oder eine vorbestimmte Anzahl von Haarsträhnen tragen, oder es kann eine undefinierte Länge aufweisen, so dass die ausführende Person Abschnitte abschneiden kann, um die gewünschte Anzahl von Haarsträhnen zu erhalten. In allen Fällen kann die ausführende Person eine oder mehrere Haarsträhnen, die mit der aktuellen Anbringung nicht kompatibel sind, entfernen, indem sie einfach einen Teil des Trägerbands abschneidet. Auf jeder Anordnung können die Haarsträhnen die gleiche Länge, Größe und Farbe aufweisen, es ist aber auch möglich, Variationen in der Länge vorzusehen, um stufige Verlängerungen herzustellen, sowie Farbvariationen, um komplexe Strähnen und unterschiedliche Größen erzeugen zu können.

Eine bevorzugte Variante des erfindungsgemäßen Verfahrens ist dadurch gekennzeichnet, daß mehrere Haarsträhnen bereitgestellt werden, die fluchtend und im Wesentlichen parallel mit ihren Befestigungselementen auf einem Trägerband angebracht sind.

Wie bereits erwähnt, sind auch hier Varianten des erfindungsgemäßen Verfahrens bevorzugt, bei denen das Trägerband aus saugfähigem Material besteht.

Besonders bevorzugte erfindungsgemäße Verfahren sind dadurch gekennzeichnet, daß das Trägerband aus saugfähigem Papier, vorzugsweise aus Filterpapier, besteht.

Bei einer besonderen Ausführungsform befindet sich das erforderliche Lösungsmittel bereits im Befestigungselement, d.h. das Polymer befindet sich bereits im gequollenen Zustand und kann spontan angewandt werden. Diese Ausführungsform erfordert jedoch eine besondere Umverpackung. Verwendet wird hierbei vorzugsweise eine Verblisterung, die gegenüber dem Lösemittel diffusionsstabil ist. Das Applizieren der Haarsträhnen kann direkt nach der Entnahme aus der Umverpackung, beispielsweise der Verblisterung, erfolgen.

Die Anbringung der erfindungsgemäßen Vorrichtung (Haarsträhne) erfolgt vorzugsweise dicht an der Kopfhaut. Hier sind Verfahren bevorzugt, bei denen das Anbringen an (jeweils) einer Haarsträhne des Eigenhaares im Abstand von 0,5 bis 2 cm, vorzugsweise von 0,75 bis 1,5 cm und insbesondere von 0,9 bis 1,1 cm von der Kopfhaut erfolgt.

Das Anmodulieren der erfindungsgemäßen Vorrichtungen an Eigenhaarsträhnen ist mit dem erfindungsgemäßen Verfahren in sehr kurzer Zeit möglich. In bevorzugten erfindungsgemäßen Verfahren erfolgen Erkaltenlassen bzw. Verdampfenlassen des Lösungsmittels über einen Zeitraum von 2 bis 60 Minuten, vorzugsweise von 10 bis 45 Minuten und insbesondere von 20 bis 30 Minuten.

Diese Zeitspanne kann, wie bereits erwähnt, durch gezielte Wärmeanwendung verkürzt werden.

Ein weiterer Vorteil des erfindungsgemäßen Verfahrens besteht in der Reversibilität der Haarverlängerung. Wünscht die Kundin bzw. der Kunde die Haarverlängerung nicht mehr, so muß die erfindungsgemäße Vorrichtung nicht - wie bei marktüblichen Systemen - durch den Friseur über die Erwärmung entfernt oder gar abgeschnitten werden,. Es ist vielmehr möglich, die Vorrichtungen problemlos aus dem Eigenhaar zu entfernen. Ein weiterer Gegenstand der vorliegenden Erfindung ist daher ein Verfahren zur Entfernung von Haarverlängerungen, bei dem mindestens eine mittels eines erfindungsgemäßen Verfahrens angebrachte Haarsträhne (erfindungsgemäße Vorrichtung) durch Einwirkung von Wärme und/oder Einwirkung mindestens eines Lösungsmittels auf das Befestigungselement vom Eigenhaar abgelöst wird.

Das erfindungsgemäße Verfahren kann sowohl von professionellen Friseuren als auch in der Heimanwendung durchgeführt werden. Besonders einfach gelingt das Verfahren, wenn dem Anwender alle zur Durchführung des Verfahrens nötigen Bestandteile applikationsbereit zur Verfügung gestellt werden. Ein weiterer Gegenstand der vorliegenden Erfindung ist daher ein Kit-of-parts, umfassend in einer gemeinsamen Umverpackung
- mindestens eine mit Haarsträhne, die mit einem Befestigungselement versehen ist, das - bezogen auf das Gewicht des Befestigungselementes - mindestens 10 Gew.-% synthetische(s) Polymere(e) enthält;
- mindestens ein in einer Verpackung enthaltenes Lösungsmittel, das zum Quellen des Befestigungslementes geeignet ist.

Die erfindungsgemäßen Kits umfassend eine gemeinsame Umverpackung, mindestens eine mit einem Befestigungselement versehene Haarsträhne sowie eine Verpackung, die Lösungsmittel enthält. Diese Verpackung dient zur Aufbewahrung des Lösungsmittels und erleichtert seine Dosierung und Anwendung. Erfindungsgemäß bevorzugte Verpackungen sind beispielsweise Tuben, Spender, Flaschen, Dosen, Tiegel, Töpfe, Spraydosen usw.. Sie können aus den unterschiedlichsten Materialien gefertigt sein, beispielsweise Kunststoff, Metall, Glas,
Verbundwerkstoffen usw.. Verpackungen sind im Stand der Technik breit beschrieben, und je nach zu verpackendem Mittel existiert eine breite Vielfalt marktüblicher Verpackungen in den unterschiedlichsten Formen und Größen.

Besonders bevorzugte erfindungsgemäße Kit-of-parts sind dadurch gekennzeichnet, daß die Verpackung des Lösungsmittels durch eine Tropfflasche gebildet wird.

Dies kann eine Tropffalsche aus Kunststoff sein, die durch Drücken einzelne Tropfen des Lösungsmittels freisetzt, es kann sich aber auch um eine Flasche aus Kunststoff oder Glas handeln, die mit einem Verschluß versehen ist, in dem sich eine Pipette befindet, die ein Auftropfen des Lösungsmittels ermöglicht.

Die Umverpackung kann wie die Verpackung aus den unterschiedlichsten Materialien gefertigt werden und die unterschiedlichsten Formen annehmen. Für höherwertige Produkte kann sich eine Weißblechdose mit abnehmbarem Deckel empfehlen. Auch Kunststoffboxen sind mögliche Ausführungsformen. Diese Umverpackungen haben den Vorteil, entsprechend dekoriert und nach dem Verbrauch als Aufbewahrungsbehälter genutzt werden zu können. Für Produkte, deren Umverpackung nach dem Gebrauch entsorgt werden soll, empfiehlt sich eine Kartonage. Kartons besitzen den Vorteil der geringen Kosten und der leichten Bedruckbarkeit. Farbliche und formliche Ausgestaltungen können bei diesen Umverpackungen breit variiert werden.

Als weiteren Bestandteil kann das erfindungsgemäße Kit eine Gebrauchsanweisung umfassen, die dem Verbraucher Anwendungshinweise zu dem erfindungsgemäßen Verfahren gibt. "Gebrauchsanweisung" im Sinne der vorliegenden Anmeldung können nicht nur schriftliche Ausführungen in einer beliebigen Sprache sein, sondern auch bildliche Darstellungen wie beispielsweise Piktogramme.

Die Gebrauchsanweisung kann fest mit der Verpackung verbunden oder auch auf ihr angebracht sein. So kann die Gebrauchsanweisung in einer Ausführungsform der vorliegenden Erfindung außen auf die Verpackung aufgebracht werden.

Die Gebrauchsanweisung kann in bevorzugten Ausführungsformen der vorliegenden Erfindung auch auf die Innenseite der Umverpackung aufgebracht werden.

"Aufgebracht" ist eine Gebrauchsanweisung im Sinne der vorliegenden Erfindung auf eine Verpackung dann, wenn sie mit der Verpackung haftfest verbunden ist. Im einfachsten Fall kann die Gebrauchsanweisung direkt auf die Außen- und/oder Innenseite der Verpackung gedruckt werden. Es ist aber auch möglich und bevorzugt, separat vorgefertigte Gebrauchsanweisungen haftfest mit der Verpackung zu verbinden. Möglichkeiten hierzu bestehen unter anderem im Aufkleben von Etiketten, Aufschrumpfen von Folien, der mechanischen Befestigung von Etiketten, Papieren, Kartons, Kärtchen usw. mittels Rast-, Schnapp- oder Klemmverbindungen. Der Gestaltungsspielraum für Verpackungsentwickler ist hier nahezu grenzenlos.

Selbstverständlich ist es auch möglich, die Gebrauchsanweisung als separates Beiblatt auszugestalten, welches in die Verpackung gegeben wird. Die separate Gebrauchsanweisung kann auf Papier, Karton, Kunstoffen usw. in Form von Bögen, Blättern, Karten, Kärtchen, Flyern, Leporellos usw. gefertigt werden. Die separate Gebrauchsanweisung hat den Vorteil, daß der Verbraucher diese an exponierter Stelle befestigen und bei der Durchführung des Verfahrens wiederholt lesen kann. Auch kann eine solche separate Gebrauchsanweisung aus der Verpackung genommen und mehrfach an wechselnden Orten gelesen werden, ohne daß immer das komplette Kit mitgeführt werden muß.

Erfindungsgemäße Kits, bei denen die Gebrauchsanweisung als separate Beilage ausgestaltet ist, sind eine weitere bevorzugte Ausführungsform der vorliegenden Erfindung.

Für weitere bevorzugte Ausführungsformen des erfindungsgemäßen Kits gilt mutatis mutandis das zum erfindungsgemäßen Verfahren Gesagte.

## Patentansprüche

1. Verfahren zur Haarverlängerung und/oder Haarverdichtung, umfassend die folgenden Schritte:
- Bereitstellung mindestens einer Haarsträhne, die mit einem Befestigungselement versehen ist, das - bezogen auf das Gewicht des Befestigungselementes - mindestens 10 Gew.-% synthetische(s) Polymere(e) enthält;
- Aufquellen des Befestigungselementes durch Aufbringen mindestens eines Lösungsmittels auf das Befestigungselement,
- Anbringen an (jeweils) einer Haarsträhne des Eigenhaares und
- Verdampfenlassen des Lösungsmittels.

2. Verfahren nach Anspruch 1, **dadurch gekennzeichnet, daß** das Befestigungselement- bezogen auf das Gewicht des Befestigungselementes - mindestens 25 Gew.-%, weiter bevorzugt mindestens 50 Gew.-%, noch weiter bevorzugt mindestens 75 Gew.-% und insbesondere mindestens 90 Gew.-% synthetische(s) Polymere(e) enthält.

3. Verfahren nach einem der Ansprüche 1 oder 2, **dadurch gekennzeichnet, daß** das Befestigungselement - bezogen auf das Gewicht des Befestigungselementes - mindestens 10 Gew.-%, vorzugsweise mindestens 25 Gew.-%, weiter bevorzugt mindestens 50 Gew.-%, noch weiter bevorzugt mindestens 75 Gew.-% und insbesondere mindestens 90 Gew.-% Polyurethan-Polymer(e) enthält.

4. Verfahren nach einem der Ansprüche 1 bis 3, **dadurch gekennzeichnet, daß** die mit einem Befestigungselement versehene(n) Haarsträhne(n) zusätzlich ein Trägerband aufweist/aufweisen, das aus saugfähigem Material besteht.

5. Verfahren nach einem der Ansprüche 1 bis 4, **dadurch gekennzeichnet, daß** mehrere Haarsträhnen bereitgestellt werden, die fluchtend und im wesentlichen parallel mit ihren Befestigungselementen auf einem Trägerband angebracht sind.

6. Verfahren nach Anspruch 5, **dadurch gekennzeichnet, daß** das Trägerband aus saugfähigem Material besteht.

7. Verfahren nach einem der Ansprüche 1 bis 4, **dadurch gekennzeichnet, daß** das Trägerband aus saugfähigem Papier, vorzugsweise aus Filterpapier, besteht.

8. Verfahren nach einem der Ansprüche 1 bis 7, **dadurch gekennzeichnet, daß** das Lösungsmittel ausgewählt wird aus Aceton (DMK), Isopropanol, Hexan, Methylethylketon (MEK) und Ethylacetat.

9. Verfahren nach einem der Ansprüche 1 bis 8, **dadurch gekennzeichnet, daß** das Anbringen an (jeweils) einer Haarsträhne des Eigenhaares im Abstand von 0,5 bis 2 cm, vorzugsweise von 0,75 bis 1,5 cm und insbesondere von 0,9 bis 1,1 cm von der Kopfhaut erfolgt.

10. Verfahren nach einem der Ansprüche 1 bis 9, **dadurch gekennzeichnet, daß** Verdampfenlassen des Lösungsmittels über einen Zeitraum von 10 bis 60 Minuten, vorzugsweise von 15 bis 45 Minuten und insbesondere von 20 bis 30 Minuten, erfolgt.

11. Verfahren zur Entfernung von Haarverlängerungen, **dadurch gekennzeichnet, daß** mindestens eine mittels eines Verfahren nach einem der Ansprüche 1 bis 10 angebrachte Haarsträhne durch Einwirkung von Wärme und/oder Einwirkung mindestens eines Lösungsmittels auf das Befestigungselement vom Eigenhaar abgelöst wird.

12. Kit-of-parts, umfassend in einer gemeinsamen Umverpackung
- mindestens eine mit Haarsträhne, die mit einem Befestigungselement versehen ist, das - bezogen auf das Gewicht des Befestigungselementes - mindestens 10 Gew.-% synthetische(s) Polymere(e) enthält;
- mindestens ein in einer Verpackung enthaltenes Lösungsmittel, das zum Quellen des Befestigungselementes geeignet ist.

13. Kit-of-parts nach Anspruch 12, **dadurch gekennzeichnet, daß** die Verpackung des Lösungsmittels durch eine Tropfflasche gebildet wird.

## Claims

1. A method for lengthening and/or thickening hair, comprising the following steps:
- providing at least one strand of hair that is provided with an fastening element containing at least 10 wt.% of synthetic polymer(s), based on the weight of the fastening element;
- causing the fastening element to swell by applying at least one solvent to the fastening element,
- attaching to one strand of natural hair (in each case) and
- letting the solvent evaporate.

2. The method according to claim 1, **characterized in that** the fastening element contains at least 25 wt.%, more preferably at least 50 wt.%, even more preferably at least 75 wt.% and in particular at least 90 wt.% of synthetic polymer(s), based on the weight of the fastening element.

3. The method according to claim 1 or claim 2, **characterized in that** the fastening element contains at least 10 wt.%, preferably at least 25 wt.%, more preferably at least 50 wt.%, even more preferably at least 75 wt.%, and in particular at least 90 wt.% of polyurethane polymer(s), based on the weight of the fastening element.

4. The method according to one of claims 1 to 3, **characterized in that** the strand(s) of hair provided with a fastening element additionally comprise(s) a carrier tape consisting of an absorbent material.

5. The method according to one of claims 1 to 4, **characterized in that** a plurality of strands of hair are provided and are attached to a carrier tape in alignment and substantially in parallel with their fastening elements.

6. The method according to claim 5, **characterized in that** the carrier strip consists of an absorbent material.

7. The method according to one of claims 1 to 4, **characterized in that** the carrier tape consists of absorbent paper, preferably of filter paper.

8. The method according to one of claims 1 to 7, **characterized in that** the solvent is selected from acetone (DMK), isopropanol, hexane, methyl ethyl ketone (MEK) and ethyl acetate.

9. The method according to one of claims 1 to 8, **characterized in that** the attachment to one strand of the natural hair (in each case) takes place at a distance of from 0.5 to 2 cm, preferably from 0.75 to 1.5 cm, and in particular from 0.9 to 1.1 cm from the scalp.

10. The method according to one of claims 1 to 9, **characterized in that** the solvent is left to evaporate for a time period of from 10 to 60 minutes, preferably from 15 to 45 minutes, and in particular from 20 to 30 minutes.

11. A method for removing hair extensions, **characterized in that** at least one strand of hair attached by means of a method according to one of claims 1 to 10 is detached from the natural hair under the action of heat and/or under the action of at least one solvent on the fastening element.

12. A kit-of-parts, comprising within a common outer packaging
- at least one strand of hair that is provided with a fastening element containing at least 10 wt.% of synthetic polymer(s), based on the weight of the fastening element;
- at least one solvent contained in a package and suitable for causing the fastening element to swell.

13. The kit-of-parts according to claim 12, **characterized in that** the package for the solvent is formed by a dropping bottle.

## Revendications

1. Procédé d'extension des cheveux et/ou d'épaississement des cheveux, comprenant les étapes suivantes consistant à :
- produire au moins une mèche de cheveux qui est munie d'un élément de fixation qui contient, sur la base du poids de l'élément de fixation, au moins 10% en poids de polymères(s) synthétique(s) ;
- faire gonfler l'élément de fixation par application d'au moins un solvant sur l'élément de fixation,
- appliquer le solvant sur une (chaque) mèche des cheveux naturels et
- le laisser s'évaporer.

2. Procédé selon la revendication 1, **caractérisé en ce que** l'élément de fixation contient, sur la base du poids de l'élément de fixation, au moins 25% en poids, plus préférablement au moins 50% en poids, encore plus préférablement au moins 75% en poids et en particulier au moins 90% en poids, de polymère(s) synthétique(s).

3. Procédé selon l'une des revendications 1 ou 2, **caractérisé en ce que** l'élément de fixation contient, sur la base du poids de l'élément de fixation, au moins 10% en poids, de préférence au moins 25% en poids, plus préférablement au moins 50% en poids, encore plus préférablement au moins 75% en poids, et en particulier au moins 90% en poids, de polymère(s) de polyuréthane

4. Procédé selon l'une des revendications 1 à 3, **caractérisé en ce que** la mèche ou les mèches de cheveux, pourvues d'un élément de fixation, comportent en outre une bande de support qui est constituée d'une matière absorbante.

5. Procédé selon l'une des revendications 1 à 4, **caractérisé en ce qu'**il est prévu une pluralité de mèches de cheveux qui sont alignées et montées sur une bande de support sensiblement parallèlement à leurs éléments de fixation.

6. Procédé selon la revendication 5, **caractérisé en ce que** la bande de support est constitué d'une matière absorbante.

7. Procédé selon l'une des revendications 1 à 4, **caractérisé en ce que** la bande de support est constituée de papier absorbant, de préférence de papier filtre.

8. Procédé selon l'une des revendications 1 à 7, **caractérisé en ce que** le solvant est choisi parmi l'acétone (DMK), l'isopropanol, l'hexane, la méthyléthylcétone (MEK) et l'acétate d'éthyle.

9. Procédé selon l'une des revendications 1 à 8, **caractérisé en ce que** l'application sur une mèche des cheveux naturels (en chaque cas) est effectuée à une distance de 0,5 à 2 cm, de préférence de 0,75 à 1,5 cm et, en particulier 0,9 à 1,1 cm du cuir chevelu.

10. Procédé selon l'une des revendications 1 à 9, **caractérisé en ce que** l'évaporation du solvant est effectuée pendant une durée de 10 à 60 minutes, de préférence de 15 à 45 minutes et notamment de 20 à 30 minutes.

11. Procédé de retrait des extensions de cheveux, **caractérisé en ce qu'**au moins une mèche de cheveux appliquée moyen de joints d'un procédé selon l'une des revendications 1 à 10 est détachée des cheveux naturels par action de la chaleur et/ou d'au moins un solvant sur l'élément de fixation.

12. Trousse comprenant dans un emballage extérieur commun
- au moins une mèche de cheveux qui est pourvue d'un élément de fixation qui contient, sur la base du poids de l'élément de fixation, au moins 10% en poids de polymère(s) synthétique(s) ;
- au moins un solvant, contenu dans un emballage, qui est adapté pour faire gonfler l'élément de fixation.

13. Trousse selon la revendication 12, **caractérisée en ce que** l'emballage du solvant est constitué par un flacon à compte-gouttes.
